# EUROPÄISCHE PATENTSCHRIFT

(11) **EP 1 055 626 B1**
(45) Veröffentlichungstag und Bekanntmachung des Hinweises auf die Patenterteilung: **17.03.2004**
(21) Anmeldenummer: 00109107.3
(22) Anmeldetag: 04.05.2000
(51) Int. Cl.: B65H 29/60, B65H 29/66

(54) **Vorrichtung und Verfahren zum Ablenken von Bedruckstoffbogen**
Method and device for diverting printed sheets
Méthode et dispositif pour dévier des feuilles imprimées

(30) Priorität: 25.05.1999 US 317635
(43) Veröffentlichungstag der Anmeldung: 29.11.2000
(73) Patentinhaber: Heidelberger Druckmaschinen Aktiengesellschaft, 69115 Heidelberg (DE)
(72) Erfinder: Cote, Kevin Lauren, Druham, NH 03824 (US); Curley, Richard Daniel, Dover, NH 03820 (US); Pollock, David Clarke, Sommersworth, NH 03078 (US)

(56) Entgegenhaltungen:
- EP-A- 0 417 622
- CH-A- 667 858
- DE-A- 2 145 270
- DE-A- 2 917 250
- DE-A- 19 643 395
- US-A- 4 566 582
- US-A- 4 598 902
- US-A- 4 678 172

## Beschreibung

Die vorliegende Erfindung betrifft eine Vorrichtung und ein Verfahren zum Ablenken von Bedruckstoffbogen, beispielsweise zum Ablenken von von einer Bahn abgeschnittenen Signaturen, insbesondere in einem Falzapparat einer Rollenrotationsdruckmaschine.

Vorrichtungen zum Ablenken von Signaturen sind wohlbekannt. Ablenkvorrichtungen werden verwendet, um z. B. in einem Strom einlaufende aufeinanderfolgende Signaturen in zwei oder mehrere auslaufende Ströme aufzuteilen. Signaturablenkvorrichtungen werden auch eingesetzt, wenn z. B. stromabwärtige Bearbeitungssysteme nicht mit der Geschwindigkeit des einlaufenden Signaturstroms betrieben werden können. In diesem Fall können zwei parallel angeordnete stromabwärtige Bearbeitungseinheiten derart gestaltet sein, dass sie jede zweite der einlaufenden Signaturen aufnehmen und dabei mit der halben der Geschwindigkeit des einlaufenden Signaturstroms betrieben werden können.

Außerdem werden Ablenkvorrichtungen eingesetzt, wenn die in einem einlaufenden Signaturstrom aufeinanderfolgenden Signaturen verschiedene Druckbilder enthalten. Dies ist der Fall. wenn z. B. das Bedrucken einer Materialbahn mit einem Druckzylinder erfolgt, der bei jeder Umdrehung Signaturen mit zwei verschiedenen Druckbildern in Umfangsrichtung bedruckt. Wenn dann die Signaturen von der Bahn abgeschnitten werden. enthalten die Signaturen wechselweise eines von zwei verschiedenen Druckbildern. Es ist oft gewünscht. jede zweite der vom Druckzylinder kommenden Signaturen wechselweise in einen von zwei stromabwärtigen Signaturströmen zu leiten Wenn also der Druckzylinder ein "A" Bild auf eine Signatur und ein ..B"-Bild auf eine folgende Signatur überträgt, ist es oft erwunscht, die geschnittenen Signaturen in einen Strom von nur "A"-Signaturen und in einen separaten Strom von nur "B" Signaturen zu leiten

Her kömmliche Signatur - Ablenkvorrichtungen weisen nachfolgend als Stoßkurven bezeichnete Signatur-Umlenkbereiche oder Umlenkwände auf. Eine herkömmliche Stoßkurve bedingt das Transportieren einer Signatur an eine Wand, um den Geschwindigkeitsvektor der Signatur (d. h. Geschwindigkeit und Richtung der Signatur) augenblicklich in einen neuen Geschwindigkeitsvektor zu ändern. In der Praxis verhindern jedoch Reibungskräfte einen augenblicklichen Übergang der Signatur vom ursprünglichen Geschwindigkeitsvektor zu einem neuen Geschwindigkeitsvektor, sodass herkömmliche Stoßkurven erhebliche Nachteile haben. Einer der Nachteile ist die Unzuverlässigkeit der Stoßkurven beim Initiieren eines neuen Geschwindigkeitsvektors. Ein weiterer Nachteil besteht darin, dass die Gefahr einer Beschädigung der Signaturen und/oder eines Staus in der Druckmaschine besteht. Zudem können herkömmliche Stoßkurven nicht zum Trennen der "A"-Signaturen von den "B"-Signaturen verwendet werden. Vielmehr muß eine separate stromabwärtige Vereinzelungsvorrichtung eingesetzt werden, um den Signaturstrom in mehrere Teilströme aufzuteilen.

Die US 4,598,902 zeigt eine Vorrichtung zum Ablenken und Aufteilen von gefalteten Bogen, welche der Vorrichtung in einer ersten Transportrichtung zugeführt werden und an einem Ablenkungsabschnitt einer Aufteilung in zwei Teilströme unterliegen. Die Bogen werden am Ablenkungsabschnitt mittels zweier Antriebsvorrichtung, welche seitlich zu dem Produktstrom angeordnet sind, in die beiden Teilströme aufgeteilt und abgelenkt. Die Antriebsvorrichtungen ergreifen dabei die Bogen an ihrer Seitenkante. Es ist deshalb notwendig, die Bogen bereits vor dem Einlaufen in die Vorrichtung in seitlicher Richtung versetzt anzuordnen, sodass ein freier Seitenabschnitt an jedem einzelnen Bogen vorhanden ist. Das Aufteilen der Bogen durch eine solche Vorrichtung kann somit nur mit Hilfe einer vorgelagerten Vorrichtung zum seitlichen Vor-Separieren oder Versetzen der Bogen geschehen.

Aus der DE 29 17 250 A1 ist eine Vorrichtung zur Taktung der Überlappungslänge von in einem im Wesentlichen gleichmäßigen Schuppenstrom geförderten, flächenhaften Produkten bekannt, wobei ein zugeführter Strom geschuppter und seitlich bereits versetzter Produkte in zwei Folgeströme aufgeteilt wird, wobei die Greifer die seitlich versetzten Produkte an einer Seitenkante erfassen und quer zur ursprünglichen Transportrichtung bewegen. Auch diese Vorrichtung erlaubt das Aufteilen und Ablenken eines ursprünglichen Produktstromes nur mit einer bereits vorgeordneten Vorrichtung zur Erzeugung eines seitlichen Versatzes des geschuppten Stromes von Produkten.

Es ist weiterhin aus der EP 0 417 622 A1 ein Verfahren und eine Vorrichtung zum Transportieren von in Schuppenformation anfallenden Druckereiprodukten bekannt, wobei die Druckereiprodukte zu einer ursprünglichen Transportrichtung gedreht in einen Ablenkungsabschnitt einlaufen, sodass sie in diesem Abschnitt von einer Vorrichtung zur Ablenkung der Produkte ergriffen und in eine abzweigende Transportrichtung geführt werden können. Auch bei dieser Vorrichtung bedarf es zum Ablenken und Verzweigen des Produktstromes einer vorgeordneten Vorrichtung, welche die ursprünglich in Transportrichtung ausgerichteten Druckereiprodukte zu dieser Transportrichtung verdreht.

Aus der CH 667 858 A5 ist eine Vorrichtung zum Auseinanderziehen von quer zur Transportrichtung gegeneinander versetzten Bogen bekannt. Die Bogen laufen mit einem seitlichen Versatz in geschuppter Formation in einer ursprünglichen Transportrichtung in einen Ablenkungsabschnitt ein, wo sie von einer Ablenkungsvorrichtung in den seitlich versetzten Bereich ergriffen und in eine abzweigende Transportrichtung geführt werden. Zur vollständigen Ablenkung und Verzweigung der Produkte ist somit auch in diesem Fall eine vorgeordnete Vorrichtung zur Erzeugung eines seitlichen Versatzes im geschuppten Strom erforderlich.

Des Weiteren ist aus der DE 196 43 395 A1 ein Verfahren und eine Vorrichtung zum Zusammenbringen von Druckereierzeugnissen bekannt, wobei einlaufende Produktströme von geschuppten und seitlich im Wesentlichen unversetzten Signaturen aus der Einlaufrichtung abgelenkt und zusammengeführt werden. Eine Aufteilung dieser einlaufenden Produktströme erfolgt dabei jedoch nicht. Die zusammengeführten Produktströme werden an einer Stelle wiederum abgelenkt, an welcher zusätzlich eine Aufteilung des Stromes möglich ist. Jedoch muss der Produktstrom zur Aufteilung in Transportrichtung verdrehte Signaturen aufweisen, sodass zum Ergreifen der Signaturen freie Seitenbereiche vorhanden sind. Somit lehrt auch die DE 196 43 395 A1, das Vor-Separieren der transportierten Produkte vor der eigentlichen Separation.

Ferner ist aus der US 5,188,355 eine Vorrichtung bekannt, mittels welcher ein ungeschuppter Strom von Produkten abgelenkt, jedoch nicht aufgeteilt wird. Die zugeführten Produkte werden einzeln von angetriebenen Rollen erfasst und im Winkel zur ursprünglichen Transportrichtung einzeln, das heißt in nicht geschuppter Formation, abgelenkt.

Das Dokument US 4678 172 lehrt den Einsatz eines Greifersystems, das durch eine sensorbasierte Steuerung gesteuert wird.

Demgemäß ist es eine Aufgabe der vorliegenden Erfindung, eine Vorrichtung und ein Verfahren zum Ablenken und Vereinzeln von in einem Signaturstrom transportierten Signaturen zu schaffen, bei denen auf separate Ablenk- und Vereinzelungsvorrichtungen zum Aufteilen des Signaturstroms verzichtet werden kann, und bei dem die Gefahr von Beschädigungen der Signaturen oder eines Signaturstaus vermieden wird.

Diese Aufgabe wird erfindungsgemäß durch die Merkmale von Anspruch 1 gelöst.

Weitere Merkmale der Erfindung sind in den Unteransprüchen enthalten.

Die vorliegende Erfindung betrifft die Schaffung einer Vorrichtung und eines Verfahrens zum Ablenken und Aufteilen von Bedruckstoffbogen, z. B. von von einer Bahn abgeschnittenen Signaturen, in kostengünstiger, effizienter Weise, wobei das Potential der Beschädigung von Signaturen oder eines Staus in der Druckmaschine ausgeschlossen ist. Ausführungsbeispiele der vorliegenden Erfindung zeigen die Verwirklichung der

Ablenkung und Vereinzelung der Signaturen in einem einzigen Schritt, ohne dass die Signaturen umorientiert werden müssen. Die erfindungsgemäße Vorrichtung und das erfindungsgemäße Verfahren besitzen insbesondere den Vorteil, dass bei Signaturen, welche eine Falzkante aufweisen, die Orientierung dieser Falzkante während des gesamten Ablenk- und Aufteilungsvorgangs erhalten bleibt, wodurch sich zudem eine in räumlicher Hinsicht kompakte Anordnung einer nachgeordneten Weiterverarbeitungseinrichtung für die Signaturen ergibt.

Gemäß der Erfindung umfassen die erfindungsgemäße Vorrichtung und das erfindungsgemäße Verfahren mindestens einen Abschnitt, in dem eine Vielzahl von Bedruckstoffbogen mit einem ersten Geschwindigkeitsvektor zugeführt wird; und mindestens einen weiteren Abschnitt, in dem einer der Vielzahl von Bedruckstoffbogen einen zweiten Geschwindigkeitsvektor erhält und ein folgender der Vielzahl von Bedruckstoffbogen einen dritten Geschwindigkeitsvektor erhält, der sich vom zweiten Geschwindigkeitsvektor unterscheidet, wobei der weitere Abschnitt mindestens eine Antriebsvorrichtung umfasst, die mindestens einen vorbestimmten Bereich für den Kontakt mit dem Bedruckstoffbogen aufweist. Gemäß den erfindungsgemäßen Ausführungsbeispielen sind der erste und der dritte Geschwindigkeitsvektor vorzugsweise gleich.

Die Merkmale und Vorteile der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine Ausführungsform einer Signaturablenk- und -aufteilungsvorrichtung gemäß vorliegender Erfindung;
- Fig. 2: eine Teilansicht der Fig. 1, die einen weiteren Bewegungszyklus darstellt;
- Fig. 3: eine alternative Ausführungsform der Erfindung, bei der die abgelenkten Signaturen stromabwärts umorientiert werden; und
- Fig. 4: eine weitere Ausführungsform der erfindungsgemäßen Vorrichtung, bei der die Umorientierung der Signaturen stromabwärts des Ablenk- und Aufteilungsvorgangs erfolgt.

Fig. 1 zeigt eine erfindungsgemäße Vorrichtung 100 zum Ablenken von Bedruckstoffbogen, z. B. von einem Strom von Signaturen, in einer Rollenrotationsdruckmaschine. Mindestens ein Abschnitt, der als ein erster Abschnitt oder Zuführabschnitt 102 dargestellt ist, ist für das Zuführen der Signaturen mit einem ersten Geschwindigkeitsvektor in einer durch einen Pfeil angedeuteten Richtung 104 vorgesehen. Der Zuführabschnitt 102 umfasst einen unteren Transportriemen 106, der einen Schuppenstrom von einlaufenden Signaturen 108 trägt. Die Signaturen 108 werden vorzugsweise mit Hilfe von Andrückriemen oder -walzen 110 oder ähnlichen Mitteln auf dem Transportriemen 106 gehalten. Natürlich kann die Signaturtransportvorrichtung beliebig gestaltet sein, vorausgesetzt, dass diese mit einem Signaturablenkabschnitt 112 gemäß vorliegender Erfindung zusammenwirken kann.

Die Signaturen 108 werden vom Zuführabschnitt 102 in mindestens einen weiteren Abschnitt, der in Fig. 1 als zweiter Abschnitt oder Ablenkabschnitt 112 dargestellt ist, transportiert, in welchem eine Vielzahl von Signaturen, beispielsweise ein Teilstrom von Signaturen A, einen zweiten Geschwindigkeitsvektor erhält, und eine folgende Vielzahl von Signaturen, beispielsweise ein Teilstrom von Signaturen B des Schuppenstroms. einen dritten Geschwindigkeitsvektor erhält, der sich vom zweiten Geschwindigkeitsvektor unterscheidet. Der Ablenkabschnitt 112 umfasst mindestens zwei separate Antriebsvorrichtungen, die jeweils mindestens einen vorbestimmten Bereich zum Kontaktieren der Signaturen aufweisen. In Fig. 1 umfasst der Ablenkabschnitt eine erste Antriebsvorrichtung 114 und eine zweite Antriebsvorrichtung 116 zum Ablenken und Aufteilen der Signaturen. Die erste Antriebsvorrichtung 114 umfasst mindestens einen oberen Riemen 120 mit mindestens einem vorbestimmten Bereich zum Kontaktieren einer Signatur und umfasst auch einen unteren Transportriemen 118. Die zweite Antriebsvorrichtung 116 umfasst gleichermaßen einen oberen Riemen 122 und einen unteren Transportriemen 124.

Auch wenn bei der bevorzugten Ausführungsform der Erfindung vorzugsweise Antriebsvorrichtungen 114, 116 mit lediglich einem oberen Transportriemen 120, 122 und einem unteren Transportriemen 118, 124 zum Einsatz gelangen, so ist es jedoch in gleicher Weise möglich, eine Vielzahl von oberen und unteren Riemen mit einer an die entsprechenden Signaturformate oder die Transportbedingungen angepassten Breiten und Längen zu verwenden. Beispielsweise können anstelle eines einzigen Riemens in jeder Antriebsvorrichtung zwei Riemen verwendet werden, um die Ablenk- oder Drehkraft, mit der eine Signatur von der Richtung des Pfeiles 104 abgelenkt wird, zu verstärken. Außerdem können die erste und die zweite Antriebsvorrichtung 114, 116, die als in einem Winkel von ungefähr 30° bezüglich der Richtung 104 angeordnet Transportabschnitte gezeigt sind, in einem beliebigen gewünschten Winkel angeordnet sein, wobei die Winkel der ersten und der zweiten Antriebsvorrichtung darüber hinaus nicht die gleiche Größe besitzen müssen. Es ist lediglich notwendig, für die vorbestimmten Bereiche der Antriebsvorrichtungen einen Winkel vorzusehen, der hinlänglich ist, um die aus dem einlaufenden Signaturstrom kommenden Signaturen in der Weise zu kontaktieren, wie dies hier zur Ablenkung und Aufteilung der Signaturen beschrieben ist. Ferner sind die Längen der ersten und zweiten Antriebseinrichtungen 114, 116 hier nur beispielhaft dargestellt, und können in gewünschter Weise an die jeweiligen Transportverhältnisse angepasst werden. So kann beispielsweise eine beliebige Anzahl von Signaturen durch eine entsprechende Verlängerung des der jeweiligen Antriebseinrichtung zugeordneten Ablenkpfades aufgenommen. d. h. durch die erfindungsgemäße Vorrichtung verarbeitet werden. Es ist z. B. denkbar, die Länge der ersten und/oder zweiten Antriebsvorrichtung 114, 116 in der Weise zu wählen, dass der zugeordnete Ablenkpfad eine Länge von einer oder von drei aufeinanderfolgenden Signaturen entspricht. Die Länge der Ablenkpfade kann jedoch auch ein Vielfaches hiervon betragen.

Die Antriebsvorrichtungen 114, 116 können in jeder bekannten Art und Weise angetrieben werden, wobei der Antrieb vorzugsweise synchron mit der Druckmaschine erfolgt, in welcher die Signaturen zuvor bedruckt und/oder gefalzt wurden. Hierzu kann beispielsweise der ersten und/oder zweiten Antriebsriemen 114, 116 als ein zur Geschwindigkeit der Druckmaschine synchronisierter Antriebsriemen der Druckmaschine ausgebildet sein, wobei jeder der Riemen die im nachfolgenden noch genauer beschriebenen vorbestimmten Bereiche aufweist. So können die Antriebsriemen beispielsweise als Zahnriemen ausgebildet sein, die durch ein synchron mit der Druckmaschine und/oder dem Falzapparat angetriebenes Getriebe angetrieben werden. Natürlich sind die Ausführungsbeispiele nicht auf solch eine Antriebskonfiguration beschränkt. Beispielsweise ist es möglich, dass anstelle der von einem oder mehreren Getrieben angetriebenen Zahnriemen die Riemen durch einen mit der Druckmaschine nicht mechanisch sondern lediglich elektronisch gekoppelten, sogenannten wellenlosen Motor angetrieben werden, der über eine elektronische Rückkopplungsschleife im Gleichlauf mit der Druckmaschine betrieben wird. Obschon ein gemeinsamer Synchronantrieb mit Bezug auf die oberen Riemen 120 und 122 vorgesehen sein kann, ist es natürlich möglich, jeden Riemen individuell anzutreiben, vorausgesetzt, dass die Riemen synchron mit einander und dem Zuführabschnitt 102 angetrieben werden. Es ist lediglich wichtig, dass die vorbestimmten Bereiche der oberen Riemen synchron zueinander und zu dem jeweiligen Zuführabschnitt angetrieben werden, so dass die vom Zuführabschnitt 102 kommenden Signaturen diese Bereiche zu einem gewünschten fest vorgegebenen Zeitpunkt kontaktieren.

Die vorbestimmten Bereiche, die die vom Zuführabschnitt 102 kommenden Signaturen kontaktieren, sind in der Ausführungsform von Fig. 1 als erhabene oder hervorstehende oder herausragende Abschnitte 126 dargestellt, die insbesondere die Form von Klemmplatten oder Halteleisten besitzen können.

Gemäß einer bevorzugten Ausführungsform der vorliegenden Erfindung wird der in den Zuführabschnitt 102 einlaufende, vorzugsweise geschuppte Strom von Signaturen 108 in der Weise aufgeteilt, dass bei zwei aufeinanderfolgenden unterschiedlichen Signaturen A, B jede der aufeinanderfolgenden Signaturen A, B vorzugsweise wechselweise in einen anderen Pfad abgelenkt wird, in der Weise, dass der einlaufende Strom von A- und B-Signaturen in zwei Teilströme aufgeteilt wird, die ausschließlich A-Signaturen und ausschließlich B-Signaturen enthalten.

Darüber hinaus kann es bei einer bevorzugten Ausführungsform der Erfindung vorgesehen sein, dass die Klemmplatten oder Halteleisten in Richtung der Signaturen aus den Antriebsriemen hervorragen und es ausschließlich die Teile dieser Riemen sind, welche die Signaturen kontaktieren. Die Klemmplatten können ferner in den jeweiligen oberen Riemen integriert oder als separate Komponenten ausgebildet sein. die dann auf den Riemen befestigt (z. B. aufgeklebt) werden. Obschon in den Ausführungsbeispielen die Klemmplatten als auf den "oberen" Riemen befestigt gezeigt sind, kann es bei einigen Konstruktionen wünschenswert sein, Klemmplatten auf den unteren Riemen anstatt auf den oberen Riemen anzubringen oder diese zusätzlich zur Anbringung auf den oberen Riemen auch auf den unteren Riemen anzubringen.

Des weiteren können die Riemen und Klemmplatten aus einem beliebigen Material gefertigt sein, wie beispielsweise aus Urethan, Kautschuk oder einem anderen geeigneten Material mit einem entsprechenden Reibungskoeffizienten. Das heißt, dass jedes Material verwendet werden kann, das einen hinreichenden Reibungskoeffizienten besitzt, um die aus dem Zuführabschnitt 102 kommenden Signaturen abzulenken. Das Material kann dabei im Hinblick auf die spezifischen Anwendungskriterien (z. B. auf der Basis der Betriebsgeschwindigkeit, des Materials des Bedruckstoffs. usw.) gewählt werden

Die Anzahl der Klemmplatten auf dem jeweiligen Riemen kann je nach Anwendung entsprechend angepasst werden, z. B. in Abhängigkeit von der Anzahl der zu einem gegebenen Zeitpunkt abzulenkenden Signaturen und den räumlichen Erfordernissen. Die Anzahl der Klemmplatten pro Riemen, die einer jeden abzulenkenden Signatur zugeordnet ist, kann auf Wunsch ebenfalls verändert werden. In dem Ausführungsbeispiel der Fig. 1 weist jeder der oberen Riemen 120 und 122 eine Klemmplatte pro Signatur auf. Jedoch kann jede Klemmplatte als eine Vielzahl von kleineren Klemmplatten oder als ein Vorsprung oder Vorsprünge gestaltet sein, um einen gewünschten Reibungskoeffizienten zwischen der Klemmplatte und der Signatur zu erzeugen.

Die erste und die zweite Antriebsvorrichtung sind vorzugsweise derart gestaltet, dass sie die Signaturen 108 vom Zuführabschnitt 102 mit einem ersten Geschwindigkeitsvektor aufnehmen und dann eine der Signaturen einen zweiten Geschwindigkeitsvektor und eine folgende der Signaturen einen dritten Geschwindigkeitsvektor erhält, der sich vom zweiten Geschwindigkeitsvektor unterscheidet. Hierbei werden die beiden oder mehreren Signaturen vorzugsweise nicht gleichzeitig mit dem gleichen Geschwindigkeitsvektor abgelenkt. Beispielsweise ist in Fig. 1 zu sehen, dass durch die erste Antriebsvorrichtung 114 die mit "A₁" bezeichnete Signatur abgelenkt und gleichzeitig eine Klemmplatte der zweiten Antriebsvorrichtung 116 über einen Zielbereich der nächstfolgenden, mit "B₁" bezeichneten Signatur plaziert worden ist. Es ist wichtig, dass die Klemmplatten der ersten Antriebsvorrichtung 114 und die Klemmplatten der zweiten Antriebsvorrichtung 116 bezüglich einander und relativ zu den Vorderkanten der Signaturen in dem einlaufenden Signaturstrom versetzt angeordnet sind. Dadurch ist es möglich, dass die erste Antriebsvorrichtung 114 die Signatur A₁ auf die linke Seite (Fig. 1) ablenken kann und somit einen Zielbereich in der rechten oberen Ecke der Signatur B, nahe deren Vorderkante erzeugt, in welchem die zweite Antriebsvorrichtung 116 die Signatur B₁ kontaktieren und gegen den unteren Transportriemen (124) klemmen kann, ohne die Signatur A₁ oder die folgende Signatur A₂ zu klemmen. Somit kann die zweite Antriebsvorrichtung 116 die Signatur B₁ mit einem anderen Geschwindigkeitsvektor ablenken als mit dem, der der ersten Antriebsvorrichtung 114 für die Ablenkung der vorangehenden Signatur A₁ zugeordnet ist. Dieser Prozess wird laufend wiederholt, um die Signaturen Aₙ und Bₙ wechselweise mit unterschiedlichen Geschwindigkeitsvektoren abzulenken, wobei vorzugsweise zwar die Beträge der Vektoren gleich sind, die Vektoren jedoch eine unterschiedliche Richtung aufweisen, so wie dies in Fig. 1 gezeigt ist.

Mit den beiden in Fig. 1 dargestellten Antriebsvorrichtungen wird also eine Aufteilung der "A"- und "B"-Signaturen erzielt, indem der Geschwindigkeitsvektor der Signaturbewegung geändert wird, jedoch die Signaturen nicht umorientiert werden und wobei herausragende Klemmplatten verwendet werden, welche die "A"- und "B"-Signaturen auf einen jeweiligen winkelig angeordneten Riemen in einem erforderlichen Abstand klemmen. Wenn es erwünscht ist, für eine nachfolgende Weiterbearbeitung die Seitenkanten der Signaturen z. B. entlang einer Linie erneut auszurichten, so kann dieses beispielsweise mit Hilfe von Kantenführungen 130 und 132 der jeweils ersten und zweiten Antriebsvorrichtung erzielt werden. Wie in Fig. 1 weiterhin gezeigt ist, können für den weiteren Transport der jeweiligen Teilströme 138 und 140 von Signaturen jeweilige untere Auslauf-Transportriemen 134 und 136 vorgesehen sein. Zur Ausrichtung der Signaturen können beliebige Konstruktionsmerkmale dienen, beispielsweise eine ortsfeste Kantenführung oder eine Kantenführung, die sich zusammen mit den Signaturen bewegt, wie Riemen oder Walzen mit senkrecht verlaufenden Achsen.

Bei der Ablenkung der "A"- und der "B"-Signaturen in separate Ströme erhält jede der "A"-Signaturen einen Geschwindigkeitsvektor 142 und jede der "B"-Signaturen einen Geschwindigkeitsvektor 144, wie dies in Fig. 2 gezeigt ist. Obwohl die Geschwindigkeitsvektoren 142 und 144 als vorzugsweise parallel mit dem Geschwindigkeitsvektor (104) der einlaufenden Signaturen gezeigt sind, kann einer der Geschwindigkeitsvektoren 142 oder 144 auf den Einlauf-Geschwindigkeitsvektor (104) abgestimmt, d. h. diesem gleich sein. Alternativ können die Auslauf-Geschwindigkeitsvektoren 142 und 144 relativ zum Einlauf-Geschwindigkeitsvektor 104 eine beliebige Orientierung haben.

Ferner soll es verstanden sein, dass die gemäß den Ausführungsbeispielen der vorliegenden Erfindung bearbeiteten Signaturen gefalzt oder ungefalzt sein können. Beispielsweise kann jede der "A"- und "B"-Signaturen an einer Seite gefalzt sein. Die gefalzte Seite kann eine Seitenkante, eine Vorderkante oder eine Hinterkante der Signatur bilden.

Des weiteren kann das Verhältnis zwischen der momentanen Position der Klemmplatten auf dem oberen Riemen 120 der ersten Antriebsvorrichtung 114 und der momentanen Position der Klemmplatten auf dem oberen Riemen 122 der zweiten Antriebsvorrichtung 116 variiert werden, wenn dies gewünscht ist. In den gezeigten Ausführungsbeispielen sind die Klemmplatten des oberen Riemens 120 mit Bezug auf die Vorderkante der Signaturen in dem Signaturstrom 108 relativ zu denen des oberen Riemens 122 um einen vorbestimmten Winkel (z. B. 180° in Fig. 1) phasenverschoben angeordnet. Jedoch kann die Phasenverschiebung zwischen den Klemmplatten des Riemens 120 und 122 einen beliebigen Betrag aufweisen, solange ein ausreichender Zielbereich auf der nachfolgenden Signatur freigelegt und zwischen einer Klemmplatte und ihrem zugeordneten unteren Riemen 118 oder 124 ergriffen werden kann.

Obschon die Auslauf-Transportriemen 134 und 136 ohne diesen zugeordnete Walzen oder Riemen betrieben werden können, werden bei der bevorzugten Ausführungsform der Erfindung zur Verbesserung des Übergangs der abgelenkten "A"- und "B"-Signaturströme zusätzliche Walzen und/oder Riemen und/oder Führungen verwendet. Ausrichtmechanismen, z. B. Geradstoßer, können ebenfalls verwendet werden, um das Ausrichten der auslaufenden Signaturströme zu verbessern.

Fig. 2 zeigt einen Signaturablenkzyklus, der dem in Fig. 1 dargestellten Zyklus folgt. In Fig. 2 wurde die Signatur B₁ in den rechten Strom abgelenkt, wobei die linke obere Ecke der folgenden Signatur A₂ bloßgelegt und von der nächstfolgenden Klemmplatte des oberen Riemens 120 sofort ergriffen wird. In dem Moment, in dem eine vorangehende Signatur zwischen eine Klemmplatte und den unteren Riemen geklemmt und diagonal von dem einlaufenden Signaturstrom weg geführt wird, kontaktiert die folgende Klemmplatte des oberen Riemens 120 einen Zielbereich auf der nächsten Signatur, um diese abzulenken. Unter Zielbereich oder vorbestimmter Bereich werden hierbei insbesondere die Bereiche verstanden, in welchen keine Überlappung von zwei z. B. geschuppt ubereinanderliegenden aufeinanderfolgenden Signaturen A und B besteht, sodass bei einem Kontakt der Klemmplatte des zugeordneten oben liegenden Riemens 120, 122 zwischen der jeweils abzulenkenden Signatur und dem darunter liegenden Transportriemen 118, 124 eine Reibkraft erzeugt wird, die die jeweilige Signatur aus dem einlaufenden Schuppenstrom seitlich herauszieht, so wie dies in den Fig. 1 und 2 dargestellt ist. Bei einem geschuppten Strom von Signaturen A, B liegenden die Zielbereiche demgemäß zwischen der Vorlaufkante einer stromaufwärtigen Signatur und der Vorlaufkante einer unmittelbar nachfolgenden stromabwärtigen Signatur. Hieraus ergibt sich, dass die Klemmplatten in der Richtung des einlaufenden Signaturstroms eine geringere Ausdehnung haben müssen, als der Abstand zwischen zwei Vorlaufkanten zweier unmittelbar aufeinanderfolgenden Signaturen.

Neben der Art und Weise der Ablenkung der Signaturen, wie dies im Zusammenhang mit den Fig. 1 und 2 beschrieben ist, ist für eine nachfolgende Weiterbearbeitung z. B. auch ein Umorientieren des einzelnen oder beider geschuppter Signaturströme möglich. Fig. 3 stellt eine Ausführungsform dar. bei der die geteilten Signaturströme durch die jeweiligen unteren Auslauf-Transportriemen 302 und 304 ein zweites mal umorientiert werden. Dabei werden die unteren Auslauf-Transportriemen 302 und 304 z. B. in einem Winkel von 90° bezüglich der durch den Pfeil 104 angegebenen Richtung des einlaufenden Signaturstroms orientiert und betrieben. Die Umorientierung und eine wahlweise Ausrichtung der abgelenkten Signaturteilströme kann mit Hilfe von jeweiligen Kantenführungen 306 und 308 und/oder jeweiligen oberen Walzen oder Riemen erfolgen. um jeweils ausgerichtete geteilte auslaufende Signaturströme 314 und 316 mit den durch die Pfeile 318 und 320 angedeuteten Geschwindigkeitsvektoren zu erhalten. Ein winkelig angeordneter unterer Riemen 322 und zugeordneter oberer Riemen 324 können ferner wahlweise verwendet werden, um den geteilten Signaturstrom vom ursprünglichen Ablenkabschnitt zum Umorientierungsabschnitt zu transportieren.

Fig. 4 zeigt ein weiteres Ausführungsbeispiel der Weiterbearbeitung der Signaturströme, in welchem die Umorientierungsabschnitte der Fig. 3 modifiziert sind und Walzen und/oder Riemen mit darauf angebrachten Klemmplatten enthalten, wie dies in ähnlicher Weise bezüglich der oberen Riemen 120 und 122 beschrieben ist. Im einzelnen sind die oberen mit Klemmplatten versehenen Riemen 402 und 404 für die Umorientierung des "A" Signaturstroms und die oberen auf Klemmplatten verschenen Riemen 406 und 408 für die Umorientierung des "B"-Signaturstroms zuständig. Hierdurch ergibt sich der Vorteil, dass auf Kantenführungen 306 und 308, wie sie beispielsweise in der Ausführungsform von Fig. 3 zum Einsatz kommen, verzichtet werden kann, wodurch die Gefahr von Beschädigungen der Signaturen und/oder von Signaturstaus beim Umlenken der Signaturen in der erfindungsgemäßen Vorrichtung weiter reduziert wird.

Gemäß einer weiteren Ausführungsform der vorliegenden Erfindung kann es vorgesehen sein, dass eine Änderung des Abstandes, beispielsweise eine Abstandskorrektur zwischen den Signaturen der beiden Teilströme erfolgt. Hierzu kann, wie beispielsweise in Fig. 4 gezeigt, der abgelenkte "A"-Signaturstrom über einen mit Klemmplatten versehenen Riemen in den nachfolgenden Umorientierungsabschnitt gefördert werden. Hierzu kann beispielsweise der obere Riemen 324, welcher die "A"-Signaturen zum Ausgang des Umorientierungsabschnitts hin bewegt, ebenfalls mit Klemmplatten ausgestattet sein, oder es kann eine mit Klemmplatten besetzte Walze vorgesehen sein, wobei die Abstandsänderung z. B. durch die Wahl des Winkels, unter welchem der obere Riemen 324 bzw. die Walze angeordnet ist, bzw. durch den Abstand der Klemmplatten zueinander bzw. die Geschwindigkeit des Riemens oder der Walze erfolgt. Auf diese Weise können Abstandsunterschiede zwischen den aufeinanderfolgenden "A"-Signaturen korrigiert werden. Der auslaufende "A"-Signaturstrom kann über die Riemen 402 und 404 zu einem stromabwärtigen Abschnitt für eine erneute Ausrichtung gefördert werden. der z. B. Schaufeln oder andere Kantenausrichtmechanismen umfassen kann, um die abstandskorrigierten Signaturen erneut auszurichten. Selbstverständlich können im Zusammenhang mit den Ausführungsformen der vorliegenden Erfindung belichig viele weitere Antriebsvorrichtungen verwendet werden, um die Signaturen gewünschtenfalls in weitere Teilströme mit jedem gewünschten Geschwindigkeitsvektor aufzuteilen und/oder umzuorientieren, z. B. wenn nicht nur zwer unterschiedliche Arten von Signaturen A, B, sondern noch weitere zusätzliche Signaturen im einlaufenden Signaturstrom enthalten sind.

### LISTE DER BEZUGSZEICHEN

- 100: Vorrichtung zum Ablenken von Bedruckstoffbogen
- 102: Zuführabschnitt /erster Abschnitt
- 104: Richtung der Signaturen mit einem ersten Geschwindigkeitsvektor
- 106: Transportriemen
- 108: Signaturen / Signaturstrom
- 110: Andrückbänder oder Andrückrollen
- 112: Signaturablenkabschnitt / zweiter Abschnitt
- 114: erste Antriebsvorrichtung
- 116: zweite Antriebsvorrichtung
- 118: unterer Transportriemen (114)
- 120: oberer Riemen (114)
- 122: oberer Riemen (116)
- 124: unterer Transportriemen (116)
- 126: Klemmplatte / Halteleiste
- 130: Kantenführung (114)
- 132: Kantenführung (116)
- 134: Auslauf-Transportriemen
- 136: Auslauf-Transportriemen
- 138: geteilter Signaturstrom
- 140: geteilter Signaturstrom
- 142: Geschwindigkeitsvektor - "A" Signaturen
- 144: Geschwindigkeitsvektor - "B" Signaturen
- 306: Kantenführung
- 308: Kantenführung
- 310: Walzen / Riemen
- 312: Walzen / Riemen
- 314: Signaturstrom
- 316: Signaturstrom
- 318: Geschwindigkeitsvektor
- 320: Geschwindigkeitsvektor
- 322: unterer Riemen
- 324: oberer Riemen
- 402: oberer Riemen für "A"-Signaturstrom
- 404: oberer Riemen für "A"-Signaturstrom
- 406: oberer Riemen für "B"-Signaturstrom
- 408: oberer Riemen für "B"-Signaturstrom

## Patentansprüche

1. Vorrichtung zum Ablenken und Aufteilen von Signaturen (108, A, B) in geschupptem Strom, mit einem Zuführabschnitt (102), welchem Signaturen (108, A, B) mit einem ersten Geschwindigkeitsvektor (104) zugeführt werden, einem zweiten Signaturablenkungsabschnitt (112), in dem eine erste Vielzahl von Signaturen (108, A) mit einem zweiten Geschwindigkeitsvektor (142) beaufschlagt wird, und eine zweite Vielzahl von Signaturen (108, B) mit einem vom zweiten Geschwindigkeitsvektor (142) unterschiedlichen dritten Geschwindigkeitsvektor (144) beaufschlagt wird, einer dem zweiten Abschnitt (112) zugeordneten ersten Antriebsvorrichtung (114), welche die erste Vielzahl von Signaturen (A) in einem oder mehreren vorbestimmten Bereichen kontaktiert, um diese mit dem zweiten Geschwindigkeitsvektor (142) zu beaufschlagen, sowie einer dem zweiten Abschnitt (112) zugeordneten zweiten Antriebsvorrichtung (116), - welche die zweite Vielzahl von Signaturen (108, B) in einem oder mehreren vorbestimmten Bereichen kontaktiert, um diese mit dem dritten Geschwindigkeitsvektor (142) zu beaufschlagen, wobei der Zuführabschnitt (102) mindestens einen Transportriemen (106) umfasst, der die in Form eines geschuppten Stromes zugeführten, seitlich im Wesentlichen unversetzten Signaturen (108) in den zweiten Abschnitt (112) zuführt, und wobei die vorbestimmten Bereiche der ersten Antriebsvorrichtung (114) und die vorbestimmten Bereiche der zweiten Antriebsvorrichtung (116) bezüglich einander und relativ zu den Vorderkanten der Signaturen in dem Zuführabschnitt (102) versetzt angeordnet sind,
**dadurch gekennzeichnet,**
**dass** die erste Antriebsvorrichtung (114) und die zweite Antriebsvorrichtung (116) jeweils mindestens einen mit Klemmplatten oder hervorstehenden Teilen versehenen Riemen (120) zum Kontaktieren der Signaturen umfassen; oder dass die erste Antriebsvorrichtung (114) und die zweite Antriebsvorrichtung (116) jeweils eine Walze umfassen, die in dem vorbestimmten Bereich mit Kontaktflächen zum Kontaktieren der Signaturen versehen ist.

2. Vorrichtung nach Anspruch 1,
**dadurch gekennzeichnet,**
**dass** die Klemmplatten oder hervorstehenden Teile in den vorbestimmten Bereichen angeordnet sind.

3. Vorrichtung nach einem der vorhergehenden Ansprüche,
**dadurch gekennzeichnet,**
**dass** in dem zweiten Abschnitt (112) ein winkeliger Transportabschnitt vorgesehen ist, in welchem die Signaturen (108) relativ zum ersten Geschwindigkeitsvektor (104) in einem Winkel transportiert werden, und dass ein Auslaufabschnitt vorgesehen ist, in welchem die Signaturen (108) relativ zur Transportrichtung des winkeligen Transportabschnitts in einem zweiten Winkel transportiert werden.

4. Vorrichtung nach Anspruch 3,
**dadurch gekennzeichnet,**
**dass** der zweite Winkel die Ergänzung des ersten Winkels ist.

5. Vorrichtung nach einem der vorhergehenden Ansprüche,
**dadurch gekennzeichnet,**
**dass** Mittel vorgesehen sind, um Abstandsunterschiede zwischen den im Zuführabschnitt (102) zugeführten Signaturen (108) zu korrigieren.

6. Vorrichtung nach einem der vorhergehenden Ansprüche,
**dadurch gekennzeichnet,**
**dass** der eine der beiden Riemen (120, 122) bezüglich des ersten
Geschwindigkeitsvektors (104) in einem ersten Winkel verläuft und der andere der beiden Riemen (120, 122) bezüglich des ersten Geschwindigkeitsvektors (104) in einem zweiten Winkel verläuft.

7. Vorrichtung nach Anspruch 6,
**dadurch gekennzeichnet,**
**dass** die Klemmplatten oder hervorstehenden Teile (126) des ersten Riemens (120) in Bezug auf die Klemmplatten oder hervorstehenden Teile (126) des zweiten Riemens (122) um einen vorgegebenen Winkelbetrag versetzt zueinander angeordnet sind.

8. Vorrichtung nach Anspruch 7,
**dadurch gekennzeichnet,**
**dass** der vorbestimmte Winkel 180° beträgt.

9. Vorrichtung nach einem der vorhergehenden Ansprüche,
**dadurch gekennzeichnet,**
**dass** der erste Geschwindigkeitsvektor (104) und der dritte Geschwindigkeitsvektor (144) gleich sind.

10. Verfahren zum Ablenken und Aufteilen von Signaturen in einer Rollenrotationsdruckmaschine, mit den folgenden Verfahrensschritten:
Zuführen einer Vielzahl von Signaturen (108) mit einem ersten Geschwindigkeitsvektor (104) in einen Zuführabschnitt (102) in Form eines geschuppten Stromes seitlich im Wesentlichen unversetzter Signaturen (108); Kontaktieren der ersten Vielzahl von Signaturen (108, A) in einem oder mehreren vorbestimmten Bereichen einer ersten Antriebsvorrichtung (114) und Beaufschlagen der ersten Vielzahl von Signaturen (108, A) mit einem zweiten Geschwindigkeitsvektor (142);
Kontaktieren der zweiten Vielzahl von Signaturen (108, B) in einem oder mehreren vorbestimmten Bereichen einer zweiten Antriebsvorrichtung (116) und
Beaufschlagen der zweiten Vielzahl von Signaturen (108, B) mit einem vom zweiten Geschwindigkeitsvektor (142) unterschiedlichen dritten Geschwindigkeitsvektor (144); und
Kontaktieren der ersten Vielzahl von Signaturen (108, A) und der zweiten Vielzahl von Signaturen (108, B) mittels bezüglich einander und relativ zu den Vorderkanten der Signaturen in dem Zuführabschnitt (102) versetzt angeordneter vorbestimmter Bereiche der ersten und zweiten Antriebsvorrichtung (114, 116),
**gekennzeichnet durch** den folgenden Verfahrensschritt:
Kontaktieren der ersten Vielzahl von Signaturen (108, A) mittels der ersten Antriebsvorrichtung (114) und Kontaktieren der zweiten Vielzahl von Signaturen (108, B) mittels der zweiten Antriebsvorrichtung (116), welche jeweils zum Kontaktieren der Signaturen mindestens einen mit Klemmplatten oder hervorstehenden Teilen versehenen Riemen (120) umfassen, oder welche jeweils eine Walze umfassen, die in dem vorbestimmten Bereich mit Kontaktflächen zum Kontaktieren der Signaturen versehen ist.

11. Verfahren nach Anspruch 10,
**dadurch gekennzeichnet,**
**dass** das Zuführen der Signaturen (108) im Zuführabschnitt (102) und die Beaufschlagung der Signaturen (108, A, B) mit dem zweiten und/oder dritten Geschwindigkeitsvektor synchron zueinander erfolgt.

12. Verfahren nach Anspruch 10 oder 11,
**dadurch gekennzeichnet,**
**dass** in einem weiteren Schritt der Abstand zwischen zwei aufeinanderfolgenden Signaturen (A, B) geändert wird.

13. Verfahren nach einem der Ansprüche 10 bis 12,
**dadurch gekennzeichnet,**
**dass** die erste und die zweite Vielzahl von Signaturen (A, B) zur Beaufschlagung derselben mit dem zugehörigen zweiten oder dritten Geschwindigkeitsvektor (142, 144) durch wechselweises Transportieren der Signaturen im Winkel zueinander erfolgt.

14. Rotationsdruckmaschine,
**gekennzeichnet durch**
eine Vorrichtung nach einem der Ansprüche 1 bis 9.

## Claims

1. Device for diverting and separating signatures (108, A, B) in a shingled stream, the device comprising a feed section (102) that receives signatures (108, A, B) with a first velocity vector (104), a second signature diverting section (112) in which a first plurality of signatures (108, A) receives a second velocity vector (142) and a second plurality of signatures (108, B) receives a third velocity vector (144) different from the second velocity vector (142), a first drive device (114) associated with the second section (112) for contacting the first plurality of signatures (A) in one or more predetermined areas to impart the second velocity vector (142) to the first plurality of signatures (A), and a second drive device (116) associated with the second section (112) for contacting the second plurality of signatures (108, B) in one or more predetermined areas to impart the third velocity vector (142) to the second plurality of signatures (108, B), the feed section (102) comprising at least one transport belt (106) for feeding the signatures (108), which are supplied in the form of a shingled stream and are substantially not offset in the lateral direction, to the second section (112), and the predetermined areas of the first drive device (114) and the predetermined areas of the second drive device (116) being offset with respect to each other and relative to the leading edges of the signatures in the feed section (102),
**characterized in**
**that** the first drive device (114) and the second drive device (116) each have at least one belt (120) equipped with clamping plates or protruding parts for contacting the signatures; or that the first drive device (114) and the second drive device (116) each comprise a roller equipped with contact surfaces in the predetermined area for contacting the signatures.

2. Device according to claim 1,
**characterized in**
**that** the clamping plates or protruding parts are arranged in the predetermined areas.

3. Device according to one of the preceding claims,
**characterized in**
**that**, in the second section (112), an angled transport section is provided in which the signatures (108) are transported at an angle with respect to the first velocity vector (104), and that an exit section is provided in which the signatures (108) are transported at a second angle with respect to the transport direction of the angled transport section.

4. Device according to claim 3,
**characterized in**
**that** the second angle is the complement of the first angle.

5. Device according to one of the preceding claims,
**characterized in**
**that** means are provided for correcting distance variations between the signatures (108) fed in the feed section (102).

6. Device according to one of the preceding claims,
**characterized in**
**that** the one of the two belts (120, 122) extends at a first angle with respect to the first velocity vector (104) and the other of the two belts (120, 122) extends at a second angle with respect to the first speed vector (104).

7. Device according to claim 6,
**characterized in**
**that** the clamping plates or protruding parts (126) of the first belt (120) are offset with respect to the clamping plates or protruding parts (126) of the second belt (122) by a predetermined angular amount.

8. Device according to claim 7,
**characterized in**
**that** the predetermined angle is 180°.

9. Device according to one of the preceding claims,
**characterized in**
**that** the first velocity vector (104) and the third velocity vector (144) are the same.

10. Method of diverting and separating signatures in a web-fed rotary printing press comprising the following steps:
feeding a plurality of signatures (108) having a first velocity vector (104) to a feed section (102) in the form of a shingled stream of signatures (108) substantially without any lateral offset;
contacting the first plurality of signatures (108, A) in one or more predetermined areas of a first drive device (114) and imparting a second velocity vector (142) to the first plurality of signatures (108, A);
contacting the second plurality of signatures (108, B) in one or more predetermined areas of a second drive device (116) and imparting a third velocity vector (144) different from the second velocity vector (142) to the second plurality of signatures (108, B); and
contacting the first plurality of signatures (108, A) and the second plurality of signatures (108, B) by means of predetermined areas of the first and second drive device (114, 116), the predetermined areas being offset with respect to each other and relative to the leading edges of the signatures in the feed section (102),
**characterized by**
the following step:
contacting the first plurality of signatures (108, A) by means of the first drive device (114) and contacting the second plurality of signatures (108, B) by means of the second drive device (116), each of which comprises at least one belt (120) equipped with clamping plates or protruding parts for contacting the signatures, or each of which comprises a roller equipped with contact surfaces for contacting the signatures in the predetermined region.

11. Method according to claim 10,
**characterized in**
**that** the feeding of the signatures (108) in the feed section (102) and the imparting of the second and/or third velocity vector to the signatures (108, A, B) occur in synchronism with each other.

12. Method according to claim 10 or 11,
**characterized in**
**that** in a further step, the distance between two consecutive signatures (A, B) is changed.

13. Method according to one of claims 10 to 12,
**characterized in**
**that** for the imparting of the associated second or third velocity vector (142, 144) to the first and second pluralities of signatures (A, B) is done by alternately transporting the signatures at an angle with respect to each other.

14. Rotary printing press,
**characterized by**
a device according to one of claims 1 to 9.

## Revendications

1. Dispositif permettant de dévier et de répartir des étiquettes (108, A, D) en un flux imbriqué, comprenant un tronçon d'alimentation (102) auquel sont fournies des étiquettes (108, A, B), par un premier vecteur de vitesse (104), un second tronçon de déviation des étiquettes (112) dans lequel une première multiplicité d'étiquettes (108, A) est sollicitée par un deuxième vecteur de vitesse (142), et une seconde multiplicité d'étiquettes (108, B) est sollicitée par un troisième vecteur de vitesse (144) différent du deuxième vecteur de vitesse (142), un premier dispositif d'entraînement (114) affecté au second tronçon (112), lequel dispositif d'entraînement vient au contact de la première multiplicité d'étiquettes (A) dans une ou plusieurs zones prédéterminées, pour que cette première multiplicité d'étiquettes soit sollicitée par le deuxième vecteur de vitesse (142), ainsi qu'un second dispositif d'entraînement (116) affecté au second tronçon (112), lequel dispositif d'entraînement vient au contact de la seconde multiplicité d'étiquettes (108, B) dans une ou plusieurs zones prédéterminées, pour que cette seconde multiplicité d'étiquettes soit sollicitée par le troisième vecteur de vitesse (144), où le tronçon d'alimentation (102) comprend au moins une courroie de transport (106) qui fournit au second tronçon (112), les étiquettes (108) pratiquement non décalées latéralement et fournies sous la forme d'un flux imbriqué, et où les zones prédéterminées du premier dispositif d'entraînement (114) et les zones prédéterminées du second dispositif d'entraînement (116) sont disposées en étant décalées dans le tronçon d'alimentation (102), les unes par rapport aux autres et par rapport aux bords avant des étiquettes, **caractérisé en ce que** le premier dispositif d'entraînement (14) et le second dispositif d'entraînement (116) comprennent respectivement au moins une courroie (120) servant à venir au contact des étiquettes, cette courroie étant dotée de plaques de serrage ou de parties saillantes ; ou **en ce que** le premier dispositif d'entraînement (114) et le second dispositif d'entraînement (116) comprennent respectivement un rouleau qui est doté, dans la zone prédéterminée, de surfaces de contact pour être au contact des éliquettes.

2. Dispositif selon la revendication 1, **caractérisé en ce que** les plaques de serrage ou les parties saillantes sont disposées dans les zones prédéterminées.

3. Dispositif selon l'une quelconque des revendications précédentes, **caractérisé en ce qu'**il est prévu, dans le second tronçon (112), un tronçon de transport angulaire dans lequel les étiquettes (108) sont transportées en formant un angle par rapport au premier vecteur de vitesse (104), et **en ce qu'**il est prévu un tronçon de sortie dans lequel les étiquettes (108) sont transportées en formant un second angle par rapport à la direction de transport du tronçon de transport angulaire.

4. Dispositif selon la revendication 3, **caractérisé en ce que** le second angle est le complément du premier angle.

5. Dispositif selon l'une quelconque des revendications précédentes, **caractérisé en ce que** des moyens sont prévus pour corriger des différences d'espacement entre les étiquettes (108) acheminées dans le tronçon d'alimentation (102).

6. Dispositif selon l'une quelconque des revendications précédentes, **caractérisé en ce que** l'une des deux courroies (120, 122) s'étend suivant un premier angle par rapport au premier vecteur de vitesse (104), et l'autre courroie faisant partie des deux courroies (120, 122) s'étend suivant un second angle par rapport au premier vecteur de vitesse (104).

7. Dispositif selon la revendication 6, **caractérisé en ce que** les plaques de serrage ou les parties saillantes (126) de la première courroie (120) sont disposées de façon décalée les unes par rapport aux autres, suivant une amplitude angulaire prédéterminée par rapport aux plaques de serrage ou aux parties saillantes (126) de la seconde courroie (122).

8. Dispositif selon la revendication 7, **caractérisé en ce que** l'angle prédéterminé est égal à 180°.

9. Dispositif selon l'une quelconque des revendications précédentes, **caractérisé en ce que** le premier vecteur de vitesse (104) et le troisième vecteur de vitesse (144) sont identiques.

10. Procédé permettant de dévier et de répartir des étiquettes dans une presse rotative à imprimer, comprenant les étapes suivantes consistant :
- à acheminer une multiplicité d'étiquettes (108), par un premier vecteur de vitesse (104), dans un tronçon d'alimentation (102), sous la forme d'un flux imbriqué d'étiquettes (108) pratiquement non décalées latéralement ;
- à venir au contact de la première multiplicité d'étiquettes (108, A) dans une ou plusieurs zones prédéterminées d'un premier dispositif d'entraînement (114) et à solliciter la première multiplicité d'étiquettes (108, A) par un deuxième vecteur de vitesse (142) ;
- à venir au contact de la seconde multiplicité d'étiquettes (108, B) dans une ou plusieurs zones prédéterminées du second dispositif d'entraînement (116) et à solliciter la seconde multiplicité d'étiquettes (108, B) par un troisième vecteur de vitesse (144) différent du deuxième vecteur de vitesse (142) ; et
- à venir au contact de la première multiplicité d'étiquettes (108, A) et de la seconde multiplicité d'étiquettes (108, B) au moyen de zones prédéterminées des premier et second dispositifs d'entraînement (114, 116), ces zones étant disposées de façon décalée dans le tronçon d'alimentation (102), les unes par rapport aux autres et par rapport aux bords avant des étiquettes,
**caractérisé par** l'étape suivante consistant :
- à venir au contact de la première multiplicité d'étiquettes (108, A) au moyen du premier dispositif d'entraînement (114) et à venir au contact de la seconde multiplicité d'étiquettes (108, B) au moyen du second dispositif d'entraînement (116), lesquels dispositifs d'entraînement, pour venir au contact des étiquettes, comprennent respectivement au moins une courroie (120) dotée de plaques de serrage ou de parties saillantes, ou qui comprennent, respectivement, un rouleau qui est doté, dans la zone prédéterminés, de surfaces de contact pour être au contact des étiquettes.

11. Procédé selon la revendication 10, **caractérisé en ce que** les processus d'acheminement des étiquettes (108) dans le tronçon d'alimentation (102) et de sollicitation des étiquettes (108, A, B) par le deuxième et/ou le troisième vecteur de vitesse sont réalisés de façon synchronisée l'un par rapport à l'autre.

12. Procédé selon la revendication 10 ou 11, **caractérisé en ce que**, dans une autre étape, l'espacement entre deux étiquettes, qui se suivent (A, B), est modifié.

13. Procédé selon l'une quelconque des revendications 10 à 12, **caractérisé en ce que** la première et la seconde multiplicités d'étiquettes (A, B), pour la sollicitation de ces mêmes étiquettes par le deuxième ou le troisième vecteur de vitesse associé (142, 144), sont transportées de façon alternée suivant l'angle des vecteurs de vitesse l'un par rapport l'autre.

14. Presse rotative à imprimer **caractérisée par** un dispositif selon l'une quelconque des revendications 1 à 9.
